# FASCICULE DE BREVET EUROPEEN

(11) **EP 0 432 027 B1**
(45) Date de publication et mention de la délivrance du brevet: **15.02.1995**
(21) Numéro de dépôt: 90403428.7
(22) Date de dépôt: 03.12.1990
(51) Int. Cl.: G21F 9/00, G21F 9/30

(54) **Nettoyeur haute pression équipé d'un ensemble de récupération du liquide de nettoyage et des déchets**
Hochdruckreiniger ausgerüstet mit einer Vorrichtung zur Rückgewinnung von Reinigungsflüssigkeit und Abfällen
High-pressure cleaner equipped with an assembly for recuperating cleaning liquid and waste

(30) Priorité: 04.12.1989 FR 8915970
(43) Date de publication de la demande: 12.06.1991
(73) Titulaire: COGEMA COMPAGNIE GENERALE DES MATIERES NUCLEAIRES, F-78141 Velizy-Villacoublay (FR)
(72) Inventeur: Bonnant, Jean, F-50100 Cherbourg (FR)
(74) Mandataire: Poulin, Gérard

(56) Documents cités:
- EP-A- 0 135 978
- DE-A- 3 230 520
- FR-A- 2 535 226
- US-A- 4 595 419

## Description

L'invention concerne un nettoyeur haute pression conçu pour effectuer tout traitement de surfaces, par exemple sur des façades de bâtiments, ce dispositif étant particulièrement adapté pour être utilisé en milieu nucléaire, notamment pour traiter des surfaces de béton brut ou des chapes dépourvues de revêtement et contaminées.

Parmi les techniques existantes permettant d'assainir des surfaces de type béton brut ou chape sans revêtement en milieu nucléaire, aucune n'est réellement satisfaisante.

Ainsi, une première méthode d'assainissement, qui consiste à dégrader la surface au moyen d'un marteau piqueur, présente de nombreux inconvénients. En particulier, le temps nécessaire à la destruction de la surface est relativement long et le matériel d'intervention ainsi que le personnel sont en contact direct avec le milieu contaminé. Le volume des déchets produits pose en outre le problème de l'évacuation et du confinement de ces déchets. Enfin, la surface ainsi traitée doit être entièrement refaite.

Une autre technique connue pour assainir de telles surfaces consiste à utiliser des acides phosphoriques ou nitriques. Une telle intervention conduit cependant à priver la surface de toute résistance mécanique. La surface se trouve donc dégradée et doit être refaite comme avec la technique précédente. Les problèmes de l'évacuation des déchets et celui du contact direct du personnel d'intervention avec le milieu se posent également.

Une troisième technique connue consiste à assainir les surfaces contaminées au moyen d'un jet d'eau sous haute pression. En dehors du fait que cette technique conduit également à placer le personnel d'intervention en contact direct avec le milieu, l'eau projetée pose le double problème de la contamination des surfaces non contaminées et de son évacuation. En particulier, les structures de certaines cellules ne sont pas adaptées à la récupération d'effluents et ces derniers risquent de boucher les évacuations au sol lorsque celles-ci existent.

Le document EP-A-0 135 978 propose un dispositif de décontamination de surfaces radioactives, qui utilise un fluide chaud et sous pression délivré par des tubes distributeurs dans une tête de pulvérisation sous vide. Les effluents sont aspirés par un tube qui les achemine jusqu'à un système de récupération comportant un séparateur cyclone. Les effluents liquides sont récupérés alors que l'air est rejeté après avoir été filtré.

Par ailleurs, le document FR-A-2 535 226 propose de décontaminer des surfaces radioactives au moyen d'un outil comportant une brosse rotative entraînée par un moteur et munie de moyens d'injection de liquide de lavage. Les effluents sont aspirés par une pompe et acheminés dans un récipient de stockage et de traitement des effluents contaminés.

De façon générale, toutes les techniques existantes posent donc à la fois des problèmes liés à l'évacuation des déchets produits et à la sécurité radiologique du personnel d'intervention.

En dehors du milieu nucléaire, on a décrit dans le document US-A-3 073 727 un dispositif de nettoyage de piscines comprenant une chambre centrale dans laquelle on introduit un acide servant à nettoyer les parois de la piscine et une chambre périphérique de réaspiration reliée à une pompe permettant d'aspirer le liquide de nettoyage sans que celui-ci ne risque de se mélanger à l'eau de la piscine.

Dans ce dispositif, prévu pour fonctionner sous l'eau, la pompe aspire une solution acide, c'est-à-dire un milieu liquide et, en outre, rien n'est prévu pour effectuer un traitement quelconque sur la solution aspirée. Par conséquent, le problème posé par l'évacuation des déchets résultant du nettoyage d'une surface non immergée par un jet d'eau sous haute pression n'y est pas résolu.

L'invention a précisément pour objet un nettoyeur haute pression permettant de nettoyer une surface non immergée, par exemple en milieu nucléaire, en assurant la récupération des effluents, indépendamment de la nature du milieu contaminé et éventuellement à distance, par exemple au moyen d'un télémanipulateur.

Selon l'invention, on parvient à ce résultat grâce à un nettoyeur haute pression comportant une tête de nettoyage comprenant une chambre centrale de nettoyage délimitée par une paroi intermédiaire et dans laquelle débouche une canalisation d'injection d'un liquide de nettoyage, et une chambre périphérique de réaspiration d'effluents formée entre la paroi intermédiaire et une paroi extérieure et dans laquelle débouche une canalisation d'aspiration reliée à des moyens d'aspiration, caractérisé par le fait que les moyens d'aspiration sont incorporés dans un ensemble de récupération des effluents qui comprend une cuve décanteuse dans la partie supérieure de laquelle débouchent ladite canalisation d'aspiration et une canalisation d'évacuation d'effluents gazeux communiquant avec les moyens d'aspiration, un tube d'évacuation d'effluents liquides relié à des moyens de pompage plongeant jusqu'à proximité du fond de la cuve décanteuse, à l'intérieur d'un organe de filtrage annulaire retenant des effluents solides.

Dans cette installation, le passage des effluents par la cuve décanteuse permet de séparer les solides, qui doivent par exemple être stockés en conteneurs, des effluents gazeux et liquides qui peuvent respectivement être évacués à l'atmosphère et récupérés.

Avantageusement, la cuve décanteuse est une cuve cylindrique, d'axe vertical, dans laquelle la canalisation d'aspiration débouche selon une direction circonférentielle, de façon à amorcer un effet cyclone.

Des moyens de séparation liquide-gaz ainsi que des moyens de filtration peuvent être placés dans la canalisation d'évacuation des effluents gazeux, une conduite de recyclage de la phase liquide reliant un pot de stockage associé auxdits moyens de séparation liquide-gaz à la cuve décanteuse.

La mise en action des moyens de pompage peut être déclenchée automatiquement par un détecteur de niveau haut de liquide placé dans la cuve décanteuse.

Avantageusement, la paroi extérieure de la tête de nettoyage est apte à coopérer avec une surface à nettoyer par des moyens d'étanchéité et la paroi intermédiaire est alors écartée de cette même surface pour délimiter un passage par lequel la chambre centrale de nettoyage communique en permanence avec la chambre périphérique de réaspiration.

Afin d'accroître l'efficacité du nettoyage, la canalisation d'injection débouche dans la chambre de nettoyage par une buse tournante dont la rotation est commandée par l'écoulement du liquide de nettoyage, cette buse présentant au moins deux orifices orientés de telle sorte que les jets issus de ces orifices heurtent la surface à nettoyer au voisinage immédiat du passage.

L'amélioration de la sécurité du personnel d'intervention est obtenue avantageusement en reliant la tête de nettoyage à un pistolet de commande par une perche de manoeuvre constituant la canalisation d'injection, un générateur haute pression alimentant le pistolet de commande en liquide de nettoyage.

Un mode de réalisation préféré de l'invention va à présent être décrit, à titre d'exemple non limitatif en se référant aux dessins annexés, dans lesquels:
- la figure 1 est une vue schématique, partiellement en coupe, représentant un nettoyeur haute pression réalisé conformément à l'invention; et
- la figure 2 est une vue en coupe agrandie de la tête de nettoyage du nettoyeur de la figure 1.

En se référant tout d'abord à la figure 1, on voit que le nettoyeur haute pression selon l'invention comprend principalement un ensemble de nettoyage désigné de façon générale par la référence 10 et un ensemble de récupération des effluents désigné de façon générale par la référence 12.

L'ensemble de nettoyage 10 comprend un générateur haute pression 14, de conception classique, délivrant de l'eau sous haute pression, qui est envoyée à un pistolet de commande 16 au travers d'un tuyau flexible 18. Le pistolet de commande 16 est relié à une tête de nettoyage 20 par une perche de manoeuvre rigide 22 dont la longueur peut être, par exemple, d'au moins 1,50 m. La perche de manoeuvre 22 délimite intérieurement une canalisation d'injection 24 de l'eau sous pression, dont l'alimentation en eau est contrôlée par un organe de commande tel qu'une gachette placée sur le pistolet de commande 16.

En se référant à la figure 2, on voit que l'extrémité de la perche de manoeuvre 22 supportant la tête de nettoyage 20 est munie d'une buse 26 au travers de laquelle la canalisation d'injection 24 définie à l'intérieur de la perche 22 débouche dans la tête de nettoyage 20. De façon plus précise, la buse 26 est montée tournante à l'extrémité de la perche de manoeuvre 22, et elle est percée de deux orifices 28 dont l'orientation est inclinée par rapport à l'axe de la buse, ce qui a pour effet de provoquer une mise en rotation automatique de la buse 26 lorsque de l'eau sous haute pression est admise dans la canalisation d'injection 24.

La perche de manoeuvre 22 est repliée à proximité de son extrémité portant la tête de nettoyage 20, de telle sorte que cette dernière puisse être appliquée aisément contre une surface à nettoyer S lorsque le pistolet 16 est tenu par un opérateur.

La tête de nettoyage 20 comporte principalement une paroi extérieur 30 sensiblement tronconique, dont l'extrémité de plus petit diamètre est fixée à l'extrémité de la perche de manoeuvre, par exemple par une embase 32. L'extrémité opposée de la paroi extérieure tronconique 30 est ouverte et renforcée extérieurement par une couronne 34 sur laquelle sont montées trois roulettes 36 aptes à être appliquées contre la surface S à nettoyer et dont l'une seulement est représentée sur la figure 2. La couronne 34 supporte également, du côté de la surface S, un organe d'étanchéité annulaire 38 constitué par exemple par un balai permettant de confiner le volume délimité à l'intérieur de la paroi 30 par rapport à l'extérieur de cette paroi.

La tête de nettoyage 20 comprend également une paroi intermédiaire 40, également de forme sensiblement tronconique, placée à l'intérieur du volume délimité par la paroi extérieure 30 et dont l'extrémité de plus petit diamètre est fixée sur l'embase 32, autour de la buse rotative 26.

L'extrémité de plus grand diamètre de la paroi intermédiaire 40 est ouverte et située à une distance d donnée de la surface S à nettoyer lorsque les roulettes 36 sont en contact avec cette surface. On délimite ainsi, entre le bord de la paroi intermédiaire 40 adjacent à la surface S et cette dernière surface, un passage annulaire 42 par lequel une chambre centrale de nettoyage 44 formée à l'intérieur de la paroi intermédiaire 40 communique en permanence avec une chambre périphérique 46 de réaspiration d'effluents formée entre la paroi intermédiaire 40 et la paroi extérieure 30.

Comme l'illustrent schématiquement les flèches 48 sur la figure 2, les jets d'eau sous haute pression sortant des orifices 28 de la buse tournante 26 viennent heurter la surface S à nettoyer au voisinage immédiat du passage 42, c'est-à-dire à proximité de l'extrémité de plus grand diamètre de la paroi intermédiaire 40. De cette manière, on comprend que la récupération des effluents que constituent l'eau et les déchets résultant du nettoyage de la surface S s'effectue facilement au travers du passage 42, puis de la chambre 46.

Pour permettre cette récupération, la paroi extérieure 30 comporte une tubulure 50 sur laquelle est raccordée une canalisation d'aspiration constituée par un tuyau souple 52.

En se reportant à nouveau à la figure 1, on voit que l'extrémité opposée du tuyau souple 52 est raccordée sur l'ensemble de récupération 12 des déchets, qui va à présent être décrit.

L'ensemble de récupération 12 comprend tout d'abord une cuve décanteuse 54 constituée avantageusement par une cuve cylindrique, d'axe vertical, dont le fond 54a est légèrement en pente vers l'axe de cette cuve. La cuve 54 est étanche et sa paroi cylindrique est traversée, à proximité de son extrémité supérieure, par une tubulure 56 d'arrivée des effluents sur laquelle est raccordé le tuyau souple 52. De façon plus précise, l'extrémité de cette tubulure 56 située à l'intérieur de la cuve décanteuse 54 est incurvée selon une direction sensiblement circonférentielle de façon à amorcer un effet cyclone lorsque les effluents arrivent par le tuyau souple 52 dans la cuve décanteuse.

Une canalisation 58 d'évacuation des effluents gazeux débouche également dans la partie supérieure de la cuve décanteuse 54, au travers du couvercle de cette dernière, en un emplacement sensiblement diamétralement opposé à la tubulure 56. Cette canalisation 58 se prolonge jusqu'à un aspirateur pneumatique 72 en traversant successivement un séparateur d'eau 60 et des filtres 70.

A l'intérieur du séparateur d'eau 60, les microgouttelettes de liquide entraînées par le flux d'air sont séparées de ce dernier et récupérées dans un pot de stockage 62. Ce pot de stockage 62 est placé à un niveau supérieur à celui de la cuve décanteuse 54 et il est relié à cette dernière par une conduite de recyclage 64 contrôlée par une vanne 66 normalement fermée. La conduite 64 traverse de façon étanche le couvercle de la cuve décanteuse 54, et débouche dans le fond du pot de stockage 62, de telle sorte que ce dernier est vidangé automatiquement dans la cuve décanteuse lorsqu'on ouvre la vanne 66.

Les filtres 70 sont des filtres de qualité nucléaire servant à retenir les particules solides éventuellement entraînées par les effluents gazeux.

L'aspirateur pneumatique 72 fonctionne par effet venturi, au moyen d'une tuyauterie d'injection d'air comprimé 74 contrôlée par une vanne 76. L'ouverture de cette vanne a pour effet d'injecter de l'air comprimé dans l'aspirateur 72, ce qui crée une dépression grâce à laquelle les effluents de la tête de nettoyage 20 sont aspirés par la chambre périphérique 46, la canalisation d'aspiration 52, la cuve décanteuse 54 et la canalisation 58, en passant par le séparateur 60 et les filtres 70. L'air comprimé injecté dans l'aspirateur 72 par la tuyauterie 74 se mélange à l'air aspiré par la canalisation 58 pour être rejeté à l'extérieur au travers d'un tuyau 78.

La partie de l'ensemble de récupération 12 qui vient d'être décrite permet, grâce à l'aspirateur 72, de créer une dépression suffisante pour aspirer les effluents produits par la tête de nettoyage 20, c'est-à-dire le liquide de nettoyage et les déchets résultant de l'impact de ce liquide sur la surface S. Ces effluents, qui contiennent à la fois une phase gazeuse, une phase liquide et une phase solide, sont d'abord séparés dans la cuve décanteuse 54 qui retient la majeure partie des phases liquide et solide. La petite partie de la phase liquide restant dans la phase gazeuse est récupérée par le séparateur 60 et la petite partie de la phase solide restant dans la phase gazeuse est récupérée par les filtres 70.

L'ensemble de récupération 12 permet en outre de séparer les phases liquide et solide retenues dans la cuve décanteuse 54. A cet effet, un tube vertical 80 disposé selon l'axe de la cuve 54 traverse de façon étanche le couvercle de cette dernière et plonge jusqu'à proximité du fond 54a de cette cuve. Ce tube 80 communique à son extrémité supérieure avec un hydroéjecteur 82 placé dans un circuit 84, relié en amont de l'hydroéjecteur 82, à une source 86 d'eau sous pression. Des vannes 88 et 90, normalement fermées, sont placées dans le circuit 84 respectivement en amont et en aval de l'hydroéjecteur 82. Cet agencement permet, lors de l'ouverture des vannes 88 et 90, d'aspirer le liquide contenu dans la cuve décanteuse 54 afin, par exemple, de le recycler.

Afin que le liquide aspiré par le tube 80 soit séparé de la phase solide qui se trouve également déposée dans la cuve décanteuse 54, cette dernière contient un filtre annulaire 92, réalisé par exemple en laine de polyester tassée, qui s'étend sur toute la hauteur de la cuve autour du tube plongeur 80. Ce filtre 92 peut notamment être placé entre deux tôles perforées concentriques qui en assurent le maintien mécanique sans empêcher l'écoulement de l'eau.

Grâce à cet agencement, les grosses salissures décantent au fond de la cuve 54 et l'eau migre au travers du filtre 92 qui n'offre que peu de résistance à l'eau tout en retenant les salissures. Ainsi, le tube 80 n'aspire que de l'eau chargée de très fines particules.

Pour que la vidange de l'eau contenue dans la cuve décanteuse 54 soit possible, il faut que l'aspirateur 72 soit arrêté. Par conséquent, les vannes 88 et 90 commandant l'aspiration de l'eau récupérée dans la cuve 54 sont normalement fermées lorsque l'aspirateur 72 fonctionne. Lorsque la cuve 54 est remplie d'eau, la vanne 76 commandant l'actionnement de l'aspirateur 72 est fermée à son tour avant que les vannes 88 et 90 ne soient ouvertes.

De préférence, on place dans la partie supérieure de la cuve décanteuse 54 un détecteur 94 de niveau haut de liquide qui peut être simplement relié à une alarme avertissant l'opérateur de la nécessité de vidanger la cuve décanteuse, ou qui peut déclencher automatiquement la fermeture de la vanne 76 suivie de l'ouverture des vannes 88 et 90, rendant ainsi le fonctionnement du nettoyeur automatique.

Dans l'exemple de réalisation illustré sur la figure 1, on a également prévu un dispositif de sécurité permettant d'obturer automatiquement l'entrée de la canalisation 58 par lequel l'air est aspiré hors de la cuve décanteuse, dans le cas où le détecteur de niveau 94 serait défaillant et aussi afin de palier à un éventuel non respect de l'alarme déclenchée par ce détecteur. Ce dispositif de sécurité comprend une bille flottante 96 qui est placée dans une cage perforée 98 située dans le prolongement de la canalisation 58, immédiatement en dessous du couvercle de la cuve décanteuse 54. Lorsque le niveau dans la cuve 54 s'élève de façon anormale, la bille flottante 96 vient fermer l'extrémité inférieure de la canalisation 58. La dépression créée par l'aspirateur 72 maintient alors cette bille dans la position de fermeture de la canalisation 58, alors que toute aspiration cesse dans la chambre périphérique de réaspiration 46 de la tête de nettoyage 20.

Grâce notamment à la présence de l'ensemble de récupération 12, le nettoyeur haute pression conforme à l'invention permet de résoudre de façon simple et efficace le problème posé par les déchets produits par le récupérateur. De plus, ces déchets sont séparés selon leur nature, de sorte que certains d'entre eux peuvent être recyclés ou évacués sans risque pour le personnel d'intervention.

Par ailleurs, la conception de l'ensemble de nettoyage 10 permet au personnel d'intervention de travailler à une distance relativement grande de la surface à nettoyer et autorise même le remplacement de ce personnel par un appareil de manutention à distance tel qu'un télémanipulateur.

Il est également intéressant d'observer que le nettoyeur haute pression selon l'invention peut être utilisé quelle que soit la nature du milieu que l'on désire nettoyer, puisque la séparation des différentes phases effectuée dans l'ensemble de récupération 12 permet de contrôler de façon particulièrement efficace la gestion des effluents.

Enfin, cet appareil présente l'avantage de tous les nettoyeurs haute pression existants qui consiste à ne pas dégrader les surfaces ainsi assainies, ce qui supprime la nécessité de refaire ces surfaces après intervention.

Bien entendu, l'invention n'est pas limitée au mode de réalisation qui vient d'être décrit à titre d'exemple, mais en couvre toutes les variantes. En particulier on comprendra aisément que l'ensemble de récupération décrit peut être utilisé avec un nettoyeur haute pression comportant une tête de nettoyage de structure légèrement différente de celle qui a été décrite. De même, les moyens utilisés pour séparer les différentes phases des effluents récupérés peuvent subir certaines modifications sans sortir du cadre de l'invention telle qu'elle est revendiquée.

## Revendications

1. Nettoyeur haute pression comportant une tête de nettoyage (20) comprenant une chambre centrale de nettoyage (44) délimitée par une paroi intermédiaire (40) et dans laquelle débouche une canalisation d'injection (24) d'un liquide de nettoyage, et une chambre périphérique (46) de réaspiration d'effluents formée entre la paroi intermédiaire et une paroi extérieure (30) et dans laquelle débouche une canalisation d'aspiration (52) reliée à des moyens d'aspiration (72), caractérisé par le fait que les moyens d'aspiration sont incorporés dans un ensemble de récupération (12) des effluents qui comprend une cuve décanteuse (54) dans la partie supérieure de laquelle débouchent ladite canalisation d'aspiration (52) et une canalisation (58) d'évacuation d'effluents gazeux communiquant avec les moyens d'aspiration (72), un tube (80) d'évacuation d'effluents liquides relié à des moyens de pompage (82) plongeant jusqu'à proximité du fond de la cuve décanteuse, à l'intérieur d'un organe de filtrage annulaire (92) retenant les effluents solides.

2. Nettoyeur selon la revendication 1, caractérisé par le fait que la cuve décanteuse (54) est une cuve cylindrique, d'axe vertical, la canalisation d'aspiration (52) débouchant dans cette cuve selon une direction circonférentielle, de façon à amorcer un effet cyclone.

3. Nettoyeur selon l'une quelconque des revendications 1 et 2, caractérisé par le fait que la canalisation (58) d'évacuation des effluents gazeux comprend des moyens de séparation liquide-gaz (60) et des moyens de filtration (70).

4. Nettoyeur selon la revendication 3, caractérisé par le fait que les moyens de séparation liquide-gaz (60) communiquent avec un pot de stockage d'eau (62) relié à la cuve décanteuse (54) par une conduite de recyclage (64) normalement fermée par une vanne (66).

5. Nettoyeur selon l'une quelconque des revendications précédentes, caractérisé par le fait que les moyens de pompage comprennent un hydroéjecteur (82) placé dans un circuit (84) relié à une source de liquide sous pression (86) et équipé de moyens de fermeture (88, 90) situés en amont et en aval de l'hydroéjecteur.

6. Nettoyeur selon l'une quelconque des revendications précédentes, caractérisé par le fait qu'un détecteur de niveau haut de liquide (94) est placé dans la cuve décanteuse (54).

7. Nettoyeur selon la revendication 6, caractérisé par le fait que le détecteur de niveau haut de liquide (94) commande, lorsqu'il est actionné, l'arrêt des moyens d'aspiration (72).

8. Nettoyeur selon l'une quelconque des revendications précédentes, caractérisé par le fait qu'un obturateur à flotteur (96) est placé dans la cuve décanteuse (54), à l'entrée de ladite canalisation (58) d'évacuation des effluents gazeux, pour obturer automatiquement cette dernière lorsque le liquide dans la cuve décanteuse excède un niveau haut donné.

9. Nettoyeur selon l'une quelconque des revendications précédentes, caractérisé par le fait que la paroi extérieure (30) de la tête de nettoyage est apte à coopérer avec une surface à nettoyer par des moyens d'étanchéité et que la paroi intermédiaire (40) est alors écartée de cette même surface pour délimiter un passage (42) par lequel la chambre centrale de nettoyage communique en permanence avec la chambre périphérique de réaspiration (46).

10. Nettoyeur selon la revendication 9, caractérisé par le fait que la paroi extérieure porte des roulettes (36) aptes à être appliquées contre la surface à nettoyer, pour maintenir constante la largeur dudit passage (42).

11. Nettoyeur selon l'une quelconque des revendications 9 et 10, caractérisé par le fait que la canalisation d'injection (24) débouche dans la chambre de nettoyage (44) par une buse tournante (26) dont la rotation est commandée par l'écoulement du liquide de nettoyage.

12. Nettoyeur selon la revendication 11, caractérisé par le fait que la buse tournante (26) présente au moins deux orifices (28) orientés de telle sorte que des jets issus de ces orifices heurtent la surface à nettoyer au voisinage immédiat dudit passage (42).

13. Nettoyeur selon l'une quelconque des revendications 9 à 12, caractérisé par le fait que la section dudit passage (42) est approximativement égale à la section de la canalisation de réaspiration (24).

14. Nettoyeur selon l'une quelconque des revendications précédentes, caractérisé par le fait que la tête de nettoyage (20) est reliée à un pistolet de commande (16) par une perche de manoeuvre (22) constituant la canalisation d'injection, un générateur haute pression (14) alimentant le pistolet de commande en liquide de nettoyage.

## Patentansprüche

1. Hochdruck-Reinigungsgerät mit Reinigungskopf (20), der eine zentrale Reinigungskammer (44) umfaßt, die durch eine Zwischenwand (40) begrenzt wird und in die eine Einspritzleitung (24) für die Reinigungsflüssigkeit einmündet, sowie eine Peripheriekammer (46) zum Ansaugen der Rückstände, die zwischen der Zwischenwand und einer Außenwand (30) gebildet wird und in die eine Ansaugleitung (52) einmündet, die mit der Ansaugvorrichtung (72) verbunden ist; dadurch gekennzeichnet daß die Ansaugvorrichtung in ein Abfallerfassungssystem (12) integriert ist, das eine Klärwanne (54) umfaßt, in deren oberen Teil die genannte Ansaugleitung (52) und eine Leitung (58) zur Abführung der Gasrückstände einmünden, wobei eine Verbindung zur Ansaugvorrichtung (72) hergestellt wird, sowie ein Rohr (80) zur Abführung der Flüssigkeitsrückstände, das mit der Pumpvorrichtung (82) verbunden ist und im Inneren eines ringförmigen Filterelements (92), durch das die festen Rückstände aufgenommen werden, bis in die Bodennähe der Klärwanne eingetaucht ist.

2. Reinigungsgerät nach Anspruch 1, dadurch gekennzeichnet, daß die Klärwanne (54) zylinderförmig aufgebaut und vertikal angebracht ist, wobei die Ansaugleitung (52) tangential in die genannte Wanne einmündet, so daß ein Wirbeleffekt ausgelöst wird.

3. Reinigungsgerät nach Anspruch 1 oder 2, dadurch gekennzeichnet, daß die Leitung (58) zur Abführung der Gasrückstände eine Flüssigkeits-/Gas-Trennvorrichtung (60) sowie eine Filtervorrichtung (70) umfaßt.

4. Reinigungsgerät nach Anspruch 3, dadurch gekennzeichnet, daß die Flüssigkeits-/Gas-Trennvorrichtung (60) mit einem Wasserablagerungsbehälter (62) verbunden ist, der über eine Rückführleitung (64) an die Klärwanne (54) angeschlossen ist und im Normalzustand durch ein Ventil (66) geschlossen ist.

5. Reinigungsgerät nach einem der genannten Ansprüche, dadurch gekennzeichnet, daß die Pumpvorrichtung eine Wasserstrahlpumpe (82) umfaßt, die in eine Leitung (84) integriert ist, welche an eine unter Druck stehende Flüssigkeitsquelle (86) angeschlossen und mit den Schließvorrichtungen (88, 90) versehen ist, die vor und hinter der Wasserstrahlpumpe angebracht sind.

6. Reinigungsgerät nach einem der genannten Ansprüche, dadurch gekennzeichnet, daß sich in der Klärwanne ein Geber für den maximalen Flüssigkeitsstand (54) befindet.

7. Reinigungsgerät nach Anspruch 6, dadurch gekennzeichnet, daß beim Ansprechen des Gebers für den maximalen Flüssigkeitsstand (54) die Ansaugvorrichtung (72) abgeschaltet wird.

8. Reinigungsgerät nach einem der genannten Ansprüche, dadurch gekennzeichnet, daß sich in der Klärwanne (54), am Eingang der genannten Leitung (58) zur Abführung der Gasrückstände, ein Schwimmverschluß befindet (96), durch den die genannte Leitung automatisch verschlossen wird, wenn die Flüssigkeit in der Klärwanne den Maximalstand erreicht.

9. Reinigungsgerät nach einem der genannten Ansprüche, dadurch gekennzeichnet, daß die Außenwand (30) des Reinigungskopfes mit einer Dichtungsvorrichtung auf eine zu reinigende Fläche aufgelegt wird und daß die Zwischenwand (40) von der genannten Fläche abgesetzt ist, wodurch ein Durchgang (42) erzeugt wird, durch den die zentrale Reinigungskammer ständig mit der peripheren Ansaugkammer (46) in Verbindung steht.

10. Reinigungsgerät nach Anspruch 9, dadurch gekennzeichnet, daß an der Außenwand Rollen (36) angebracht sind, die auf die zu reinigende Fläche aufgelegt werden können, um dadurch die entsprechende Breite konstant zu halten.

11. Reinigungsgerät nach Anspruch 9 oder 10, dadurch gekennzeichnet, daß die Einspritzleitung (24) über eine rotierende Spritzdüse (26) in die Reinigungskammer (44) einmündet, wobei die Rotation der Düse durch das Einlaufen der Reinigungsflüssigkeit gesteuert wird.

12. Reinigungsgerät nach Anspruch 11, dadurch gekennzeichnet, daß die rotierende Spritzdüse (26) über mindestens zwei Öffnungen (28) verfügt, die so angeordnet sind, daß die aus den Öffnungen austretenden Strahlen in unmittelbarer Nähe des genannten Durchganges (42) auf die zu reinigende Fläche auftreffen.

13. Reinigungsgerät nach einem der Ansprüche 9 bis 12, dadurch gekennzeichnet, daß der Querschnitt des genannten Durchganges (42) in etwa dem Querschnitt der Ansaugleitung (24) entspricht.

14. Reinigungsgerät nach einem der genannten Ansprüche, dadurch gekennzeichnet, daß der Reinigungskopf (20) über eine Betätigungsstange (22), durch die die Einspritzleitung gebildet wird, mit einer Einspritzpistole (16) verbunden ist, wobei die Einspritzpistole durch einen Hochdruckgenerator mit Reinigungsflüssigkeit versorgt wird.

## Claims

1. High pressure cleaner having a cleaning head (20) incorporating a central cleaning chamber (44) defined by an intermediate wall (40) and into which issues a pipe (24) for injecting a cleaning liquid, and a peripheral effluent re-suction chamber (46) formed between the intermediate wall and an outer wall (30), and into which issues a suction pipe (52) connected to suction means (72), characterized in that the suction means are incorporated into an effluent recovery means (12), which comprises a decanter (54), into the upper part of which issues the said suction pipe (52) and a gaseous effluent discharge pipe (58) communicating with the suction means (72), a liquid effluent discharge tube (80) connected to pumping means (82) being immersed close to the bottom of the decanter, within an annular filtering member (92) holding back the solid effluents.

2. Cleaner according to claim 1, characterized in that the decanter (54) is a vertically axed, cylindrical vessel, the suction pipe (52) issuing into said vessel in a circumferential direction, so as to start a cyclone effect.

3. Cleaner according to either of the claims 1 and 2, characterized in that the gaseous effluent discharge pipe (58) comprises liquid-gas separating means (60) and filtering means (70).

4. Cleaner according to claim 3, characterized in that the liquid-gas separating means (60) communicate with a water storage container (62) connected to the decanter (54) by a recycling pipe (64) normally closed by a valve (66).

5. Cleaner according to any one of the preceding claims, characterized in that the pumping means comprise a hydro-ejector (82) placed in a circuit (84) connected to a pressurized liquid source (86) and equipped with closing means (88,90) located upstream and downstream of the hydro-ejector.

6. Cleaner according to any one of the preceding claims, characterized in that the high liquid level detector (94) is placed in the decanter (54).

7. Cleaner according to claim 6, characterized in that the high liquid level detector (94) controls, when it is operated, the stoppage of the suction means (74).

8. Cleaner according to any one of the preceding claims, characterized in that a float closing means (96) is placed in the decanter (54), at the inlet of said gaseous effluent discharge pipe (58), in order to automatically close the latter when the liquid in the decanter exceeds a given high level.

9. Cleaner according to any one of the preceding claims, characterized in that the outer wall (30) of the cleaning head is able to cooperate with a surface to be cleaned by sealing means and the intermediate wall (40) is then moved away from said surface in order to define a passage (42) by which the central cleaning chamber permanently communicates with the peripheral re-suction chamber (46).

10. Cleaner according to claim 9, characterized in that the outer wall carries rollers (36) which can be applied to the surface to be cleaned, in order to maintain the width of said passage constant.

11. Cleaner according to either of the claims 9 and 10, characterized in that the injection pipe (24) issues into the cleaning chamber (44) by a rotary nozzle (26), whose rotation is controlled by the cleaning liquid flow.

12. Cleaner according to claim 11, characterized in that the rotary nozzle (26) has at least two orifices (28) oriented in such a way that the jets coming from said orifices strike the surface to be cleaned in the immediate vicinity of said passage (42).

13. Cleaner according to any one of the claims 9 to 12, characterized in that the section of said passage (42) is approximately equal to the re-suction pipe section (24).

14. Cleaner according to any one of the preceding claims, characterized in that the cleaning head (20) is connected to a control gun (16) by a manipulating pole (22) constituting the injection pipe, a high pressure generator (14) supplying the control gun with cleaning liquid.
